# EUROPÄISCHE PATENTSCHRIFT

(11) **EP 0 373 706 B1**
(45) Veröffentlichungstag und Bekanntmachung des Hinweises auf die Patenterteilung: **25.08.1993**
(21) Anmeldenummer: 89203123.8
(22) Anmeldetag: 08.12.1989
(51) Int. Cl.: H05B 3/00, H05B 3/74

(54) **Strahlheizkörper für Kochgeräte**
Radiant heating element for cooking devices
Elément chauffant radiant pour appareils de cuisson

(30) Priorität: 14.12.1988 DE 3842033
(43) Veröffentlichungstag der Anmeldung: 20.06.1990
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Braun, Walter, D-7060 Schorndorf (DE); Kersten, Reinhard, Dr., D-5100 Aachen (DE); Körver, Heinz, D-5132 Obach-Palenberg (DE)
(74) Vertreter: Melio, Jan Dirk

(56) Entgegenhaltungen:
- DE-A- 2 755 253
- DE-A- 3 710 241
- DE-B- 1 059 854
- FR-A- 1 520 463
- GB-A- 2 161 348

## Beschreibung

Die Erfindung bezieht sich auf einen Strahlheizkörper für Kochgeräte mit einer insbesondere als Glaskeramikplatte ausgebildeten Kochplatte und mit mindestens zwei stabförmigen, zueinander parallel verlaufenden Strahlern, z. B. Halogenlampen, die zwischen der Kochplatte und zugehörigen Reflektoren angeordnet sind, wobei jeder Reflektor, unter Bildung einer im Bereich des Strahlers hochgezogenen Knickkante, zwei aneinanderstoßende Teilparabolflächen mit hochgezogenen Außenkanten aufweist und wobei die genannten Teile derart zueinander angeordnet sind, daß der oberhalb jedes Strahlers liegende Bereich der Kochplatte überwiegend von direkter und die Außenbereiche überwiegend von reflektierter Strahlung getroffen werden, nach DE-A-37 23 077.

In der genannten DE-A-37 23 077 wird ein Strahlheizkörper beschrieben, bei dem unter einer Kochplatte ein kreisförmiges Gehäuse vorgesehen ist, in dem zwei Halogenlampen mit je einem zugeordneten Reflektor befestigt sind. Es hat sich gezeigt, daß die weitgehend parallelen und geraden Knickkanten unterhalb der Strahler, d. h. der Halogenlampen, zusammen mit der runden Randbegrenzung an bestimmten Stellen zu einer unerwünschten Erhöhung der Leistungsdichte führen. Diese Stellen liegen einmal im Zentrum der kreisförmigen Anordnung, d. .h. mitten zwischen den beiden Halogenlampen, und zum anderen in den beiden Außenecken außerhalb der Halogenlampen, wo deren gedachte Verlängerung mit der kreisförmigen Randbegrenzung zusammentrifft. Ferner ist die Strahlungsdichte in allen vier Zonen der Randbegrenzung, die zwischen den vier genannten Stellen mit der unerwünschten Erhöhung der Leistungsdichte liegen, geringer als erwünscht.

Der Erfindung liegt die Aufgabe zugrunde, einen Strahlheizkörper der eingangs genannten Art derart zu gestalten, daß die Strahlungsdichte möglichst gleichförmig über eine kreisförmige Platte verteilt ist. Diese Aufgabe wird gemäß der Erfindung dadurch gelöst, daß die Halogenlampen in einer allseitig geschlossenen Reflektormulde liegen und daß die den Halogenlampen zugeordneten Knickkanten, in einer zur Herdplatte parallelen Ebene liegend, nach außen hin derart gekrümmt sind, daß die Projektion einer Knickkante und einer zugehörigen Halogenlampe auf die Herdplatte zwei Schnittstellen im Endbereich der Halogenlampe ergibt. Durch eine solche Ausbildung der Knickkante bzw. Knicklinie wird die Strahlung derart beeinflußt, daß im Zentrum und in den Außenzwickeln der Strahlerenden die Strahlungsdichte erniedrigt und in den Randbereichen, die zwischen den genannten Außenzwickeln liegen, die Strahlungsdichte erhöht wird. Damit ergibt sich eine annähernd gleichförmige Strahlungsdichte auf der Herdplatte, d. h. die Strahlungsverteilung im Bereich der Lampenmitte und der Lampenenden wird durch die erfindungsgemäße Gestaltung in der gewünschten Weise korrigiert.

Eine vorteilhafte Ausführungsform ist gekennzeichnet durch eine kreisförmige Reflektormulde mit zwei Halogenlampen, wobei die Stelle der kleinsten Entfernung zwischen den beiden kreisbogenförmigen Knickkanten in der Mitte zwischen den beiden Halogenlampen liegt und wobei jede Knickkante an ihren Enden, nach Unterquerung der Halogenlampe in deren Endbereichen, in die Muldenwandung ausläuft. Eine derartige kreisförmige Reflektormulde mit den genannten, erfindungsgemäß gestalteten Knickkanten ermöglicht mit wenig Aufwand eine optimale Verteilung der Strahlungsenergie. Eine bevorzugte Ausführungsform der Erfindung besteht darin, daß die fiktiven Schnittstellen zwischen den Knickkanten und den jeweiligen Enden der Halogenlampen im letzten Viertel der Halogenlampen liegen.

In der Zeichnung ist in Fig. 1 schematisch ein Ausführungsbeispiel gemäß dem Stand der Technik und in Fig. 2 bis 6 ein Ausführungsbeispiel gemäß der Erfindung dargestellt.
Fig. 1a zeigt eine Draufsicht einer Herdplatte gemäß dem Stand der Technik,
Fig. 1b zeigt einen Querschnitt zu Fig. 1a,
Fig. 2 zeigt eine Draufsicht einer Herdplatte gemäß der Erfindung,
Fig. 3 zeigt einen Schnitt A-A gemäß Fig. 2,
Fig. 4 zeigt einen Schnitt B-B gemäß Fig. 2,
Fig. 5 zeigt den Strahlungsverlauf und die Strahlungsverteilung, dargestellt am vergrößerten rechten Teil der Fig. 3, und
Fig. 6 zeigt den Strahlungsverlauf und die Strahlungsverteilung, dargestellt am rechten vergrößerten Teil der Fig. 4.

Fig. 1a und 1b zeigen einen Strahlheizkörper 10 mit einem Gehäuse 11 und mit zwei Halogenlampen 12, die zwischen zwei Reflektoren 13, 14 und der Herdplatte 15 angeordnet sind. Die Reflektoren 13, 14 sind jeweils aus zwei Teilparabolflächen 13′, 13˝ und 14′, 14˝ gebildet und besitzen zwei Knickkanten 13a, 14a, die parallel zu den Halogenlampen 12 in einem gleichbleibenden Abstand verlaufen. Die Reflektoren 13, 14 laufen im Außenbereich in die kegelförmige Randbegrenzung aus. Die gemessene Leistungsverteilung hat gezeigt, daß die weitgehend parallelen und geraden Knickkanten 13a, 14a unterhalb der Strahler 12 zusammen mit der runden Randbegrenzung des Gehäuses 11 an den Stellen 16a und 16b zu einer unerwünschten Erhöhung der Leistungsdichte führen (+). Die Stelle 16a liegt im Zentrum der Herdplatte, und die Stellen 16b liegen in den Außenzwickeln der Enden der Strahler 12. In den zwischen diesen Stellen liegenden Randzonen 16c und 16d dagegen ist die Strahlungsdichte geringer als erwünscht (-). Fig. 1b zeigt schematisch einen Querschnitt durch die Mitte des bekannten Strahlers gemäß Fig. 1a.

Fig. 2 zeigt den Strahlheizkörper 10 mit seinem Gehäuse 11 und den beiden parallel zueinander verlaufenden, stabförmigen Halogenlampen 12. Mit 17 und 18 sind die gemäß der Erfindung speziell gestalteten Reflektoren bezeichnet, deren Knickkanten 17a, 18a kreisbogenförmig gestaltet sind und, von oben gesehen, jeweils zwei fiktive Schnittstellen 19, 20 mit den Halogenlampen 12 bilden. Die gekrümmten Knickkanten 17a, 18a besitzen in der Mitte zwischen den beiden Halogenlampen 12 den kleinsten gegenseitigen Abstand 21. Die Projektion der Halogenlampen 12 und der Knickkanten 17a, 18a auf die Herdplatte 15 ergibt, rechtwinklig zu den Halogenlampen 12 gemessen, diesseits der Halogenlampen einen größten gegenseitigen Abstand 22, 23 und jenseits der Halogenlampen 12 einen größten gegenseitigen Abstand 24, 25.

Aus den in Fig. 3 und 4 dargestellten Schnittbildern ist der schematische Verlauf der Reflektoren 17 und 18 mit ihren Knickkanten 17a, 18a erkennbar. Jeder Reflektor 17, 18 weist zwei Teilparabolflächen 17′, 17˝ und 18′, 18˝ auf, die an den Knickkanten 17a, 18a ineinander übergehen. Der zu diesen Figuren gehörende Strahlungsverlauf und die Strahlungsverteilung sind aus Fig. 5 und 6 erkennbar. Mit 26 ist der Strahlungsverlauf und mit 27 die jeweils erzielbare Strahlungsverteilung im Bereich der Lampenmitte gemäß Schnitt A-A und im Bereich der Lampenenden gemäß Schnitt B-B dargestellt. Durch einen derartigen asymmetrischen Verlauf der Reflektoren 17, 18 ergibt sich eine Strahlungsverteilung, die im Hinblick auf die eingangs erwähnten Unregelmäßigkeiten in den Randzonen und in der Mitte korrigiert worden ist. Gemäß Fig. 5 ist die Strahlungsdichte 27a im Bereich der Randzonen 16c erhöht. Gemäß Fig. 6 ist die Strahlungsdichte 27b in der Plattenmitte am Lampenende im Bereich der Randzone 16d erhöht.

## Patentansprüche

1. Strahlheizkörper (10) für Kochgeräte mit einer insbesondere als Glaskeramikplatte ausgebildeten Kochplatte (15) und mit mindestens zwei stabförmigen, zueinander parallel verlaufenden Strahlern (12), z. B. Halogenlampen, die zwischen der Kochplatte und zugehörigen Reflektoren angeordnet sind, wobei jeder Reflektor, unter Bildung einer im Bereich des Strahlers hochgezogenen Knickkante, zwei aneinanderstoßende Teilparabolflächen mit hochgezogenen Außenkanten aufweist und wobei die genannten Teile derart zueinander angeordnet sind, daß der oberhalb jedes Strahlers (12) liegende Bereich der Kochplatte überwiegend von direkter und die Außenbereiche überwiegend von reflektierter Strahlung getroffen werden, dadurch gekennzeichnet, daß die Strahler (12) in einer allseitig geschlossenen Reflektormulde (17, 18) liegen und daß die den Strahlern(12) zugeordneten Knickkanten (17a, 18a) in einer zur Herdplatte (15) parallelen Ebene liegen und derart nach außen hin gekrümmt sind, daß die Projektion einer Knickkante (17a, 18a) und des zugehörigen Strahlers (12) auf die Herdplatte (15) zwei Schnittstellen (19, 20) im Endbereich des Strahlers (12) ergibt.

2. Strahlheizkörper nach Anspruch 1, gekennzeichnet durch eine kreisförmige Reflektormulde (17, 18) mit zwei Strahlern (12), wobei die Stelle der kleinsten Entfernung (21) zwischen den kreisbogenförmigen Knickkanten (17a, 18a) in der Mitte zwischen den beiden Strahlern (12) liegt und wobei jede Knickkante (17a, 18a), nach Unterquerung des Strahlers (12) in dessen Endbereichen, in die Wandung der Reflektormulde (17, 18) ausläuft.

## Claims

1. Radiant heating element (10) for cooking appliances with a cooking plate (15) designed especially as a glass ceramic plate and with at least two rod shaped heaters (12) for example halogen lamps, extending parallel to each other, which are arranged between the cooking plate and associated reflectors, whereby each reflector, by forming a drawn up buckling edge in the region of the heater, has two abutting part-parabolic surfaces with drawn up outer edges and whereby the named parts are arranged in relation to one another in such a way that the region of the cooking plate lying above each heater (12) is met predominantly by direct radiation and the outer areas predominantly by reflected radiation, characterised in that the heaters (12) lie in a reflector tray (17) closed on all sides and that the buckling edges (17a, 18a) adjoining the heaters (12) lie in a plane parallel to the stove plate (15) and are curved outwardly in such a way that the projection of a buckling edge (17a, 18a) and the matching heater (12) onto the stove plate (15) results in two points of intersection (19,20) in the end area of the heater (12).

2. Radiant heating element according to claim 1, characterised by a circular reflector tray (17,18) with two heaters (12) whereby the position of the smallest distance (21) between the arc shaped buckling edges (17a, 18a) lies in the middle between both the heaters (12) and whereby each buckling edge (17a, 18a) ends in the wall of the reflector tray (17, 18) after traversing the heater (12) in its end areas.

## Revendications

1. Elément chauffant radiant (10) pour appareils de cuisson, comprenant une plaque de cuisson (15), constituée en particulier par une plaque de vitrocéramique, et au moins deux radiateurs (12) en forme de barreau, s'étendant parallèlement l'un par rapport à l'autre et formés par des lampes à halogène par exemple, qui sont placés entre la plaque de cuisson et des réflecteurs coordonnés, élément dans lequel chaque réflecteur comporte deux surfaces paraboliques partielles qui se rejoignent, avec formation d'une arête d'inflexion relevée dans la région du radiateur, et présentent des bords extérieurs relevés, et dans lequel les parties mentionnées sont disposées les unes par rapport aux autres de manière que la zone de la plaque de cuisson située au-dessus de chaque radiateur (12) reçoive principalement du rayonnement direct et les zones extérieures reçoivent principalement du rayonnement réfléchi, caractérisé en ce que les radiateurs (12) sont situés dans une cuvette réflectrice (17, 18) fermée de tous côtés et que les arêtes d'inflexion (17a, 18a) coordonnées aux radiateurs (12), situées dans un plan parallèle à la plaque de cuisinière ou analogue (15), sont courbées vers l'extérieur de manière que la projection d'une arête d'inflexion (17a, 18a) et du radiateur (12) correspondant sur la plaque de cuisinière (15) donne deux intersections (19, 20) dans les régions terminales du radiateur (12).

2. Elément chauffant radiant selon la revendication 1, caractérisé par une cuvette réflectrice (17, 18) de forme circulaire et contenant deux radiateurs (12), le point d'espacement minimal (21) des arêtes d'inflexion (17a, 18a), en forme d'arc de cercle, étant situé au milieu entre les deux radiateurs (12) et chaque arête d'inflexion (17a, 18a), après le croisement du radiateur (12), en passant sous lui dans ses régions terminales, aboutit par ses extrémités dans la paroi de la cuvette réflectrice (17, 18).
